# EUROPÄISCHE PATENTSCHRIFT

(11) **EP 0 646 443 B1**
(45) Veröffentlichungstag und Bekanntmachung des Hinweises auf die Patenterteilung: **03.09.1997**
(21) Anmeldenummer: 94115608.5
(22) Anmeldetag: 04.10.1994
(51) Int. Cl.: B28B 11/12

(54) **Vorrichtung zum Formen von hinterschnittenen Vertiefungen**
Device for making undercut cavities
Dispositif pour l'obtention de cavités en contre-dépouille

(30) Priorität: 01.10.1993 DE 4333616
(43) Veröffentlichungstag der Anmeldung: 05.04.1995
(73) Patentinhaber: Rieter-Werke Händle GmbH & Co. KG, 78467 Konstanz (DE)
(72) Erfinder: Laumans, Albert Joseph Antoine, Tegelen (NL); Lepsien, Reinhard, Dipl.-Ing., D-78315 Radolfzell (DE); Müller, Heinz, D-78247 Hilzingen (DE)
(74) Vertreter: Liesegang, Roland, Dr.-Ing.

(56) Entgegenhaltungen:
- EP-A- 0 469 289
- EP-A- 0 547 285
- DE-C- 87 101
- FR-A- 1 284 395
- GB-A- 288 355

## Beschreibung

Die Erfindung betrifft eine Vorrichtung zum Formen von Vertiefungen in Gegenständen aus Ton, insbesondere Dachziegeln.

Eine Vorrichtung zum Formen eines Anbindeloches in einem Dachziegel in Form eines mittels Fluidzylinder beweglichen Dorns ist aus der DE-U-19 19 945 bekannt.

Solche Vertiefungen können auch zur Halterung von Solarzellenplatten, an den Dachziegeln dienen, wie dies z. B. in der DE-C-41 41 664 beschrieben ist. Dort ist ein parallel zur Ziegelebene verlaufendes Loch in einem vorstehenden Nocken eines Dachziegels vorgesehen, in das ein an der Solarzellenplatte angeschweißter Haken eingreift.

Auch die EP-A-0 547 285 befasst sich mit Solar-Dachziegeln und zeigt eine Vorrichtung zum Formen von Vertiefungen in den Dachziegeln.

Mit der Erfindung soll eine solche Vorrichtung so ausgebildet werden, daß sie ein Formen von insbesondere geschlossenen Vertiefungen in Gegenständen aus Ton, wie Dachziegein, im großtechnischen Maßstab ermöglicht, solange das Tonmaterial noch weich ist.

Zur Lösung dieser Aufgabe dienen die Merkmale des Anspruchs 1.

Vorteilhafte Ausgestaltungen der Erfindung sind in den Unteransprüchen angegeben.

Ein Beispiel für eine in Anspruch 10 genannte Abhebe- und Entgratvorrichtung mit Saugkopf für einen Dachziegel, welche zum Herausheben des fertiggeformten Dachziegels aus einer Form und zum Entgraten von dessen Kanten eingesetzt wird, ist in der DE-C-1 241 329 angegeben. Zur großtechnischen Herstellung ist die Formvorrichtung nach der Erfindung mit einer solchen oder ähnlichen Abhebe- und Entgratvorrichtung integrierbar und damit gemeinschaftlich betreibbar.

Mit der Formvorrichtung nach der Erfindung lassen sich sämtliche für einen Dachziegel erforderlichen Vertiefungen der gewünschten Art gleichzeitig durch Betätigen des Antriebes schnell und reproduzierbar in das noch weiche Tonmaterial einformen. Dies ermöglicht eine Formung der Vertiefungen in Großserienproduktion.

Die Erfindung ist im folgenden anhand schematischer Zeichnungen an einem Ausführungsbeispiel mit weiteren Einzelheiten näher erläutert.

Es zeigen:
- Fig. 1: eine Draufsicht auf eine Formvorrichtung nach der Erfindung, deren Umriß in etwa dem Umriß eines Dachziegels entspricht, in welchen die Vertiefungen gemäß der Erfindung einzubringen sind, wobei in der linken Hälfte die Betätigungsstellung mit in Formposition befindlichen Formschiebern und in der rechten Hälfte die Ruhestellung mit in zurückgezogener Ruhestellung befindlichen Formschiebern dargestellt ist;
- Fig. 2: einen Längsschnitt, nach der Linie II-II,
- Fig. 3: einen Schnitt nach der Linie III-III in Fig. 1 mit den Formschiebern in Betätigungsstellung und
- Fig. 4: einen Schnitt nach der Linie IV-IV in Fig. 1 mit den Formschiebern in Ruhestellung.

Eine Vorrichtung nach der Erfindung gemäß den Fig. 1 bis 4 umfaßt zwei Fluidzylinder 2, welche parallel zueinander, jedoch mit entgegengesetzter Ausschiebrichtung ihrer Kolbenstangen 6 in einer insgesamt mit der Bezugszahl 1 bezeichneten Saugplatte eines nicht näher gezeigten Saugkopfes 1 schwenkbar bei 4 angelenkt sind. An den freien Enden der Kolbenstangen 6 dieser Fluid-Zylinder, welche sowohl pneumatisch als auch hydraulisch ausgeführt sein können, sind über Gelenkköpfe 8 und Gelenkbolzen 10 Nocken 12 über damit einstückige Umlenkhebel 14 angelenkt, welche schwenkbar auf ortsfesten Zapfen 16 über Kugellager 18 gelagert sind. Jeder Nocken 12 hat zwei einander auf einem kleinen Durchmesser gegenüberliegende parallele Nockenflächen 20, 22 und zwei auf einem großen Durchmesser gegenüberliegende Nockenflächen 24, 26, die unter einem Winkel von 45° zu den ersten Nockenflächen 20, 22 stehen.

Bei synchronem Ausfahren der Kolbenstangen 6 beschreiben die Umlenkhebel 14 Kreise um die Zapfen 16, was aufgrund der schwenkbaren Anlenkung der Zylinder 2 bei 4 möglich ist.

Im in Fig. 1 rechts gezeichneten Ruhezustand liegen die Nockenflächen 20, 22 an Flächen 21, 23 von Schieberstangen 27, 28 an, die parallel zueinander und zur Haupt- oder Längsachse A in Richtung quer zur Haupt- oder Längsachse A beweglich geführt sind (Führung nicht gezeichnet). An ihren beiden Enden haben die Schieberstangen 27, 28 jeweils Formschieber 29, 30; 31, 32, die in Richtung quer zu den Zylinderlängsachsen aufeinander ausgerichtet sind.

In der linken Hälfte der Fig. 1 und in Fig. 3 sind die Kolbenstangen 6 der Zylinder 2 ganz ausgefahren, wie für den unteren Zylinder 2 in Figur 1 dargestellt. In dieser Stellung sind die Nocken 12 folglich um den Zapfen 16 und das Kugellager 18 in die gezeigte Position geschwenkt, so daß die Nockenflächen 24, 26 die Schieberstangen 27, 28 in die Formposition der Formschieber 29, 30, 31, 32 spreizen.

Dagegen sind in der rechten Hälfte der Fig. 1 und in Fig. 4 die (zeitlich verschobene) Ruhestellung dargestellt. In dieser Stellung sind die Kolbenstangen 6 ganz eingefahren, wie für den oberen Zylinder 2 in Fig. 1 dargestellt.

Die Zugfedern 34, 36 sind, wie in Fig. 1 gezeigt, zwischen den Schieberstangen 27, 28 aufgespannt. Werden die Nocken 12 von der in Fig. 1 linken, ausgeschwenkten Position in die in Fig. 1 rechte Ruheposition zurückgeschwenkt, bewegen sich die Schieberstangen 27, 28 folglich aufgrund der Zusammenziehung der Zugfedern 34, 36 quer zur Hauptachse A aufeinander zu, wobei sie mit den Nocken 12 in Kontakt bleiben und die Formenden 29, 30; 31, 32 aus den geformten Vertiefungen herausfahren, bis schließlich der rechts in Fig. 1 gezeichnete Ruhezustand erreicht ist. In diesem Ruhezustand sind die Schieberstangen 27, 28 von den Zugfedern 34, 36 mit ihren Flächen 21, 23 in Anlage an den Nockenflächen 20, 22 gehalten, welche auf dem kleinsten Durchmesser der Nocken 12 liegen.

In Fig. 3 ist strichpunktiert ein Dachziegelrohling 50 angedeutet, dessen obere Kontur negativ der unterseitigen Kontur des Saugkopfes 1 entspricht. Im Dachziegelrohling ist eine Mulde 52 mit seitlichen Wänden 53, 57 eingeformt. Durch das wie oben beschriebene erfolgte Ausschieben der beiden Schieberstangen 27, 28 in die Formposition gemäß Fig. 3 werden vier paarweise gegenüberliegende geschlossene Vertiefungen 54, 56 in den Dachziegelrohling 50 mittels der Formschieber 29 - 32 eingeformt. Nach vollendetem Formvorgang werden die Schieberstangen 27, 28 in die Ruheposition gemäß Fig. 4 zurückgezogen. Der Dachziegelrohling 50 kann nun mittels des Saugkopfes mit Entgratvorrichtung in bekannter Weise (DE-C-1 241 329) entformt, entgratet und abgelegt werden.

## Patentansprüche

1. Vorrichtung zum Formen von Vertiefungen in Gegenständen aus Ton, insbesondere in Dachziegel, mit mindestens einem Formschieber (27, 29, 31; 28, 30, 32) mit freiem Formende (29-32), welches die Negativkontur der zu formenden Vertiefung hat, wobei der Formschieber mittels eines um eine vorrichtungsfeste Achse (16) drehantreibbaren Nockens (12) kraftschlüssig in eine Formposition zum Formen der Vertiefungen in der weichen Tonmasse geführt verlagerbar und daraus wieder in eine Ruheposition zurückziehbar ist, dadurch **gekennzeichnet**, daß der Nocken (12) über einen Hebel (14) schwenkbar am freien Ende der Kolbenstange (6) eines Fluidzylinders (2) angelenkt ist.

2. Vorrichtung nach Anspruch 1, dadurch gekennzeichnet, daß der Nocken (12) zwei diametral gegenüberliegende Nockenflächen (24, 26) aufweist, die zwischen sich den größten Durchmesser des Nockens bilden und bei Betätigung gegenüberliegende Formschieber voneinander weg spreizen.

3. Vorrichtung nach Anspruch 2, dadurch gekennzeichnet, daß zwei parallele Fluidzylinder (2) mit zueinander entgegengesetzter Anordnung ihrer Kolbenstangen (6) angeordnet sind, wobei diese Kolbenstangen jeweils auf zwei gesonderte Nocken (12) zur synchronen Betätigung von paarweise gegenüberliegenden Formschiebern einwirken.

4. Vorrichtung nach Anspruch 3, dadurch gekennzeichnet, daß jeder Formschieber je zwei Formenden (29, 31; 30, 32) an den entgegengesetzten Enden einer Schieberstange (27, 28) aufweist, auf welche beide Nocken (12) einwirken.

5. Vorrichtung nach einem der Ansprüche 1 bis 4, dadurch gekennzeichnet, daß eine Rückstellvorrichtung (34, 36) zur Rückstellung des oder jedes Formschiebers nach vollendetem Formvorgang vorgesehen ist.

6. Vorrichtung nach Anspruch 5, dadurch gekennzeichnet, daß die Rückstellvorrichtung von mindestens einer Feder gebildet ist.

7. Vorrichtung nach Anspruch 5 oder 6, dadurch gekennzeichnet, daß die Rückstellvorrichtung zwei Zugfedern (34, 36) umfaßt, die auf die zwei parallelen Schieberstangen (28, 28) wirken.

8. Vorrichtung nach einem der Ansprüche 1 bis 7, dadurch gekennzeichnet, daß sie in eine nach oben offene Mulde (52) eines Dachziegels (50) zur Aufnahme einer Solarzellenplatte absenkbar ist und daß die Vertiefungen (54, 56) in einander gegenüberliegende Seitenwände der Mulde zur Halterung der Solarzellenplatte einbringbar sind.

9. Vorrichtung nach einem der Ansprüche 1 bis 8, dadurch gekennzeichnet, daß sie in eine Abhebe- und Entgratvorrichtung mit Saugplatte (1) für einen Dachziegel (50) integriert ist.

## Claims

1. A device for forming cavities in articles of clay, more particularly in roof tiles, comprising at least one forming slide (27, 29, 31; 28, 30, 32) having a free forming end (29 - 32) having the negative contour of the required cavity, the forming slide being movable with non-positive guidance into a forming position for forming the cavities in the soft clay material, the movement being provided by means of a cam (12) which is adapted to be driven in rotation about a spindle (16) fixed to the device, and withdrawable therefrom back into a position of rest, characterised in that the cam (12) is articulated on the free end of the piston rod (6) of a fluid cylinder (2) so as to be pivotable by way of a lever (14).

2. A device according to claim 1, characterised in that the cam (12) has two diametrically opposite camming surfaces (24, 26) which between them form the maximum diameter of the cam and, when actuated, spread opposite forming slides apart from one another.

3. A device according to claim 2, characterised in that two parallel fluid cylinders (2) are arranged with their piston rods (6) disposed in opposition to one another, said piston rods each acting on two separate cams (12) for synchronous actuation of pairs of opposite forming slides.

4. A device according to claim 3, characterised in that each forming slide has in each case two forming ends (29, 31; 30, 32) at the opposite ends of a slide rod (27, 28) on which the two cams (12) act.

5. A device according to any one of claims 1 to 4, characterised in that the resetting device (34, 36) is provided for resetting the or each forming slide after the completed forming operation.

6. A device according to claim 5, characterised in that the resetting device is formed by at least one spring.

7. A device according to claim 5 or 6, characterised in that the resetting device comprises two tension springs (34, 36) which act on two parallel slide rods (28, 28).

8. A device according to any one of claims 1 to 7, characterised in that it is adapted to be lowered into an upwardly open trough (52) of a roof tile (50) to accommodate a solar cell panel and in that the cavities (54, 56) are adapted to be formed in opposite side walls of the trough for mounting the solar cell panel.

9. A device according to any one of claims 1 to 8, characterised in that it is integrated into a lifting and de-burring device with a suction plate (1) for a roof tile (50).

## Revendications

1. Dispositif destiné à former des évidements dans des objets en argile, en particulier dans des tuiles, comprenant au moins une coulisse (27, 29, 31 ; 28, 30, 32) munie d'une extrémité de formage libre (29-32), qui a la forme du contour négatif de l'évidement à réaliser, où la coulisse est apte à être guidée dans une position de formage pour former les évidements dans large molle au moyen d'une came apte à être pivotée par adhérence autour d'un axe fixe du dispositif et où ladite coulisse est apte à être rappelée dans une position de repos, caractérisé en ce que la came est montée sur l'extrémité libre de la tige du piston (6) d'un vérin hydraulique (2), apte à pivoter par l'intermédiaire d'un levier (14).

2. Dispositif selon la revendication 1, caractérisé en ce que la came (12) est munie de deux surfaces de cames (24, 26) diamétralement opposées, qui forment entre elles le plus grand diamètre de la came et, lorsqu'actionnées, écartent l'une de l'autre des coulisses disposées face à face.

3. Dispositif selon la revendication 2, caractérisé en ce que deux vérins hydrauliques (2) parallèles sont montés selon une disposition par laquelle leurs tiges de piston (6) sont situées en position inverse l'une par rapport à l'autre, ces tiges de piston agissant chacune sur deux cames séparées (12) pour assurer le mouvement synchrone de coulisses situées en couple l'une face à l'autre.

4. Dispositif selon la revendication 3, caractérisé en ce que chaque coulisse présente deux extrémités de formage (29, 31 ; 30, 32) sur les deux extrémités inverses d'une tige de coulisse (27, 28), sur lesquelles agissent les deux cames (12).

5. Dispositif selon l'une des revendications 1 à 4, caractérisé en ce qu'il est prévu de monter un dispositif de rappel (34, 36) destiné à la remise en position initiale de la ou de chaque coulisse lorsque le processus de formage est terminé.

6. Dispositif selon la revendication 5, caractérisé en ce que le dispositif de rappel est constitué par au moins un ressort.

7. Dispositif selon la revendication 5 ou 6, caractérisé en ce que le dispositif de rappel est formé de deux ressorts de traction (34, 36), qui agissent sur les deux tiges parallèles (28, 28) de la coulisse.

8. Dispositif selon l'une quelconque des revendications 1 à 7, caractérisé en ce qu'il est possible de faire descendre ledit dispositif dans une cavité ouverte vers le haut (52) d'une tuile (50) destinée à recevoir une plaque avec cellules solaires et en ce que les évidements (54, 56) peuvent être formés dans des parois latérales de la cavité, situées l'une en face de l'autre, pour maintenir la plaque avec cellules solaires.

9. Dispositif selon l'une quelconque des revendications 1 à 8, caractérisé en ce que ledit dispositif est intégré dans une installation de démoulage et d'ébavurage équipée d'une plaque d'aspiration (1) pour une tuile (50).
